# EUROPÄISCHE PATENTSCHRIFT

(11) **EP 0 295 600 B1**
(45) Veröffentlichungstag und Bekanntmachung des Hinweises auf die Patenterteilung: **12.05.1993**
(21) Anmeldenummer: 88109357.9
(22) Anmeldetag: 13.06.1988
(51) Int. Cl.: F41F 3/08, F41A 9/44

(54) **Transportvorrichtung in einem Rohr**
Conveyor device in a tube
Dispositif de transport dans un tube

(30) Priorität: 19.06.1987 DE 3720401
(43) Veröffentlichungstag der Anmeldung: 21.12.1988
(73) Patentinhaber: HOWALDTSWERKE-DEUTSCHE WERFT AG, 24143 Kiel (DE)
(72) Erfinder: Arent, Ulrich, D-2400 Lübeck 14 (DE); Kirchner, Arno, D-2400 Lübeck 14 (DE); Popp, Günter, D-2400 Lübeck-Travemünde (DE)
(74) Vertreter: Kaiser, Henning

(56) Entgegenhaltungen:
- EP-A- 0 266 096
- DE-B- 1 506 360
- US-A- 3 807 274
- US-A- 3 949 620
- US-A- 4 640 182
- "Technical Draft Torpedo Tube Set IK800" der Krupp Mak Maschinenbau GmbH

## Beschreibung

Die Erfindung betrifft eine Transportvorrichtung in einem Rohr, insbesondere einem Torpedorohr, vorzugsweise bei einem Unterseeboot, die Be- und Entladevorgänge durch das Rohr ermöglicht und zur Abgabe von Minen oder Containern geeignet ist.

Aus DE-B-1 506 360 ist eine Vorrichtung bekannt, bei der gleitbare Schlitten von Kolben-Zylinder-Aggregaten angetrieben werden und eine zusätzliche Beschleunigung beim Abschießen von Überwasser-Torpedos durch Seilzüge, die in Form eines umgekehrt arbeitenden Flaschenzuges ausgebildet sind, erreicht wird. Die als Schleuder ausgebildeten Seilzüge sind so angeordnet, daß der Schlitten etwa den vierfachen Kolbenweg der in den Zylindern bewegten Kolben zurücklegt. Diese bekannte Einrichtung dient jedoch nur dem Abschuß von Überwasser-Torpedos und ist nicht für Ladevorgänge oder für die Anwendung in Unterseebooten geeignet.

In US-A-4 640 182 ist eine Vorrichtung für ein Schnellfeuergeschütz zum Ansetzen von Granaten beschrieben. Diese Transportvorrichtung ist im Zentrum eines drehbaren Magazins angeordnet. Sie besteht aus zwei parallelen Zylindern, in den zwei parallele Kolben, die miteinander verbunden sind, verschoben werden. Mit den Kolben wirken zwei parallele Ketten zusammen, die an einem Punkt an den Zylindern befestigt sind und die einen Mitnehmer in der Weise bewegen, daß er beim Ausschieben der Kolben den doppelten Weg der Kolben zurücklegt und mit der doppelten Geschwindigkeit der Kolben bewegt wird. Der Querschnitt dieser Transportvorrichtung ist etwa gleich den lichten Querschnitt zwischen Führungen für die Granaten, so daß sie in Verbindung mit einem Torpedorohr als ungeeignet erscheint, zumal bei diesem eine Vergrößerung der Geschwindigkeit, z. B. bei Ladevorgängen, aber auch bei der Abgabe von Minen und Containern nicht notwendig ist.

Die Beladung der Unterseeboote mit Torpedos, Minen und Containern erfolgt üblicherweise durch die oberen Torpedorohre, die in einer entsprechend getrimmten Lage des Bootes aus dem Wasser ragen. Dabei werden die Gegenstände auf Führungsbahnen geführt. Um auch ihre Bewegung in axialer Richtung steuern zu können, ist es zweckmäßig, sie durch eine Ladeeinrichtung an ihrem ins Boot weisende Ende zu erfassen und sie in das Rohr zu ziehen, beziehungsweise in umgekehrter Richtung aus dem Boot abzugeben. Die Ladeeinrichtung ist also im wesentlichen über die gesamte Länge des Rohres in diesem zu bewegen. Dabei ist den beengten Raumverhältnissen des als druckfester zylindrischer Körper geformten Rohres, das als Torpedo-Ablaufrohr ausgebildet ist, Rechnung zu tragen.

US-A-3 807 274 zeigt ein Torpedorohr, bei dem ein Torpedo oder ähnlicher Körper durch einen an einer durch einen Hydraulikmotor bewegten Kette angeordneten Mitnehmer ausgeschoben wird. Der Weg des Mitnehmers erstreckt sich jedoch nicht über die ganze Länge des Rohres. Die Kette läuft nicht innerhalb des kreisförmigen Querschnitts des Rohres, sondern in einer etwa halbkreisförmigen Ausbuchtung, die die Druckfestigkeit des Kreisquerschnitts vermindert oder zusätzliche Maßnahmen zur Erhaltung der Festigkeit erfordert.

Es ist ferner aus der Firmenschrift "Technical Draft Torpedo Tube Set IK 800" der Krupp Mak Maschinenbau GmbH ein Torpedorohr mit einer Ausschubeinrichtung (die die Grundlage des Oberbegriffs des Anspruchs 1 bildet) bekannt, die einen Aufnahmeschlitten, eine Antriebseinrichtung in Form einer Kolben-Zylinder-Einheit und eine Transportkette umfaßt, mit der ein Hub der Kolben-Zylinder-Einheit eine größere Hubbewegung des Aufnahmeschlittens ergibt. Bei dieser Einrichtung ist der Zylinder der Kolben-Zylinder-Einheit fest im Rohr angeordnet. Die Kolbenstange nimmt einen ersten Schlitten mit, der in besonderen Führungen verschiebbar ist und auf dem der Aufnahmeschlitten mittels der Transportkette bewegt wird. Diese Einrichtung weist neben der Kolben-Zylinder-Einheit im Rohr zwei axial zu verschiebende Schlitten auf und erfordert daher einen größeren Rohrdurchmesser als an sich für die Abgabe der eingebrachten Gegenstände notwendig ist, was zu erhöhtem Platzbedarf und Gewicht des Rohres führt. Der Schrift ist eine weitere Lösung zu entnehmen, bei der eine Gewindespindel einerseits fest gelagert ist und ein Spindelgehäuse axial im Rohr bewegen kann, das selbst in einer Führungsbahn läuft und eine Führung für den Aufnahmeschlitten aufweist. Diese Antriebseinrichtung ermöglicht jedoch nur eine geringe Ausschubgewindigkeit und läßt ein meist unerwünschtes Geräusch erwarten.

Aufgabe der Erfindung ist es daher, eine in einem Rohr, insbesondere in einem Torpedorohr anbringbare Transporteinrichtung zu schaffen, die einen Hub von nahezu der Länge des Rohres bei einwandfreier Führung der bewegtenTeile bewirkt, die hydraulisch mit ausreichender Gewindigkeit angetrieben werden kann und die eine flache Bauweise aufweist.

Diese Aufgabe wird gemäß Anspruch 1 durch eine in dem Rohr angeordnete Transportvorrichtung gelöst, die eine Kolben-Zylinder-Einheit und einen Aufnahmeschlitten umfaßt, der über einen Seilzug bei einer Bewegung der Kolben-Zylinder-Einheit in der Weise angetrieben wird, daß eine Hubbewegung der Kolben-Zylinder-Einheit eine etwa doppelte Hubbewegung des Schlittens ergibt. Die Kolbenstange ist der zur Achse des Rohres parallel angeordneten Kolben-Zylinder-Einheit im Rohr nahe dessen innerem Ende fest angeordnet, wobei daß der Zylinder außen profiliert und auf einer Gleitschiene geführt verschiebbar ist, während der Schlitten auf der als Gleitbahn profiliert ausgebildeten, zur Mitte des Rohres weisenden Seite des Zylinders bewegbar ist. Bei fester Kolbenstange ist der Zylinder in axialer Richtung in dem Rohr auf einer Gleitschiene beweglich, und zugleich kann der Schlitten sich in derselben Richtung auf dem Zylinder verschieben. Zwei Umlenkräder des Seilzuges sind auf dem Zylinder angeordnet. Der Schlitten ist an einem Trum des Seilzuges befestigt. Die Enden des Seilzuges werden an Befestigungseinrichtungen gespannt und gehalten, die mit dem Rohr fest verbunden sind. Hierdurch wird erreicht, daß eine Verschiebung des Zylinders zwischen seinen beiden Endstellungen zugleich den Schlitten auf dem Zylinder zwischen den beiden Enden des Zylinders verschiebt.

Die Kolben-Zylinder-Einheit ist vorzugsweise so ausgebildet, daß im Zylinder je ein Hubraum vor und hinter dem mit der Kolbenstange verbundenen Kolben angeordneten sind. Für die Zu- und Abführung des Druckmediums in die Hubräume ist die Kolbenstange mit Kanälen versehen. Die Bewegungen des Zylinders werden durch den Differenzdruck zwischen den beiden Hubräumen gesteuert.

Die Kolbenstange ist einerseits in einem festen Lager und andererseits in dem Kolben gelagert, der sich in dem verschiebbaren Zylinder befindet. Es kann ein weiteres Lager für die Kolbenstange zweckmäßig sein, das auf der Gleitschiene verschiebbar ist und beim Ausschieben des Zylinders über einen Teil des Weges durch einen Schlepprahmen mitgenommen wird und das die Kolbenstange auf etwa halber Länge bei ausgeschobenem Zylinder abstützt.

Weitere Einzelheiten werden anhand des auf dem beigefügten Zeichnungen vereinfacht dargestellten Ausführungsbeispieles beschrieben.

Es zeigen
- Fig. 1: einen Längsschnitt durch eine Transportvorrichtung etwa entsprechend I-I in Fig. 2, wobei nur Teile des Torpedorohres angedeutet sind,
- Fig. 2: einen Querschnitt entsprechend II-II in Fig. 1 durch die Transportvorrichtung mit einem nur angedeuteten Teil des Rohrumfanges,
- Fig. 3: eine Ansicht auf die Transportvorrichtung.

Das Torpedorohr 1 ist an seinem inneren Ende 12 durch eine nicht dargestellt Klappe abgeschlossen und erweitert sich zu seinem ebenfalls nicht gezeigten anderen Ende. In dem Rohr 1 werden die Gegenstände durch Führungsbahnen 13 (Fig. 2) zentriert und geführt.

In dem Rohr ist eine Kolbenstange 21 in einem Lager 22 nahe dem inneren Ende 12 gelagert und durch eine Verschraubung 39 festgehalten (Fig. 1). Die Kolbenstange 21 ist im wesentlichen hohl. In ihren Innenraum ist ein Rohr 23 eingesetzt. Das Lager 22 weist für ein hydraulisches Druckmedium Zuleitungen 24, 25 auf, von denen eine in das Innere des Rohres 23, das einen Kanal 26 bildet, und die andere in den Zwischenraum zwischen dem Rohr und dem inneren Umfang der Kolbenstange 21, wo ein weiterer ringförmiger Kanal 27 gebildet wird, führt. Am Ende der Kolbenstange 21 befindet sich der Kolben 30. Der Zylinder 31 ist auf dem Kolben 30 verschiebbar. Auf der äußeren Seite des Kolbens befindet sich ein erster Hubraum 28, der nach außen hin durch ein Einsatzteil 36 aus Kunststoff und den Zylinderkopf 32 abgeschlossen wird. In den Hubraum 28 mündet der Kanal 26. Ein weiterer Hubraum 29 befindet sich auf der inneren Seite des Kolbens 30 zwischen dem Zylinder 31 und der Außenfläche der Kolbenstange 21 und wird nach innen hin durch ein mit dem Zylinder 31 verbundenes, auf der Kolbenstange 21 abdichtend gleitendes Teil 38 begrenzt. Der Hubraum 29 ist durch Bohrungen in der Kolbenstange 21 mit dem Kanal 27 verbunden.

Die Außenflächen des Zylinders 31 sind an den beiden radial zur Rohrmitte liegenden Seiten profiliert und als Führungsflächen nach Art eines Schwalbenschwanzes ausgebildet. Mittels Gleitflächen 33 ist der Zylinder 31 auf einer entsprechend geformten Gleitschiene 35 aus Kunststoff geführt verschiebbar, die an der Innenwand des Rohres 1 verläuft. Die im Rohr 1 radial innere Seite des Zylinders 31 bildet eine Gleitbahn 34, auf der die mit entsprechenden Profilierungen 41 geformte Seite des Schlittens 4 geführt wird und gleiten kann. (Fig. 2).

Der Seilzug 5 läuft von einer Befestigungseinrichtung 55, die seitlich an der Gleitschiene 35 angebracht sein kann, über eine Umlenkscheibe 53, die mittels einer Halterung 54 ebenfalls an der Gleitschiene 35 angebracht ist, zu einem Umlenkrad 51, das auf dem Zylinderkopf 32 gelagert ist, mit einem ersten Trum weiter parallel zur Achse des Zylinders 31 bis zu einer Befestigung 42, mit der der Schlitten 4 an dem Seilzug festgemacht ist, danach über das Umlenkrad 52 auf dem Gleitteil 38 mit einem entgegengesetzt laufenden Trum zu einer zweiten Umlenkscheibe 53 bis zu einer weiteren Befestigungsvorrichtung 55. Die Umlenkscheiben 53 befinden sich seitlich neben dem Zylinder 31 etwa im Bereich des Kolbens 30. Durch diese Führung des Seilzuges 5 wird erreicht, daß eine Bewegung des Zylinders nach außen (auf der Zeichnung nach rechts) den Schlitten 4 um insgesamt den doppelten Hub des Zylinders nach außen (auf der Zeichnung nach rechts) zieht, wobei der Schlitten 4 von einer Stellung nahe dem Umlenkrad 52 in eine Position an dem Umlenkrad 51 gelangt. Die Längenabmessungen der Vorrichtungsteile sind den notwendigen Hubwegen anzupassen. Der vorgesehene Seilzug 5 führt nicht nur zu einer Vergrößerung des Hubes des Schlittens 4 sondern auch zu einer Beschleunigung seiner Bewegungen.

Der Schlepprahmen des Lagers 37 und konstruktive Einzelheiten wie Dichtungsringe und Abstützungen des Rohres 23 in der Kolbenstange 21 sind zur Vereinfachung der nur schematischen Zeichnungen nicht dargestellt. Es ist ferner der auf dem Schlitten 4 anzubringende Ladebock mit der Aufnahmeeinrichtung für die Gegenstände nicht gezeigt.

Die vorgesehene Ausbildung der Kolben-Zylinder-Einheit mit einem verschiebbaren Zylinder bei feststehendem Kolben und fester Kolbenstange ermöglicht nicht nur eine einwandfreie Lagerung des ausschiebbaren Teiles dieser Einheit, sondern vereinfacht den gesamten Aufbau der Transportvorrichtung durch die Schaffung einer gleitenden Führung für den Schlitten direkt auf dem bewegten Zylinder, wodurch auch eine sehr flache Bauweise der Transportvorrichtung erreicht wird, mittels der der Schlitten über fast die gesamte Lange des Rohres bewegbar ist.

## Patentansprüche

1. Transportvorrichtung in einem Rohr, insbesondere einem Torpedorohr für Be- und Entladevorgänge umfassend
a) einen Aufnahmeschlitten (4), der in dem Rohr (1) im wesentlichen über die gesamte Länge in axialer Richtung bewegbar ist,
b) eine Antriebsvorrichtung für den Schlitten (4), die innerhalb des Rohres (1) angeordnet ist, wobei
c) die Antriebsvorrichtung eine Kolben-Zylinder-Einheit (2) ist, die parallel zur Achse des Rohre (1) angeordnet und in beiden axialen Richtungen belastbar ist, und
d) die Kolben-Zylinder-Einheit (2) über einen Seilzug (5) mit dem Schlitten (4) in einer Weise verbunden ist, bei der eine Hubbewegung der Kolben,-Zylinder-Einheit (2) eine größere Hubbewegung des Schlittens (4) ergibt,
dadurch gekennzeichnet, daß
e) die Kolbenstange (21) der Kolben-Zylinder-Einheit (2) im Rohr (1) nahe dessen innerem Ende (12) fest angeordnet und der Zylinder (31) auf der Kolbenstange (21) verschiebbar ist,
f) der Zylinder (31) an seiner zum Rohrumfang weisenden Seite profiliert und auf einer Gleitbahn (35) geführt verschiebbar ist,
g) der Zylinder (31) auf seiner zur Rohrmitte weisenden Seite profiliert und als eine Gleitbahn (34) für die Verschiebung des Schlittens (4) auf dem Zylinder (31) ausgebildet ist,
h) im Zylinder (31) je ein Hubraum (28, 29) vor und hinter dem mit der festen Kolbenstange (21) fest verbundenen Kolben (30) angeordnet ist und
i) für die Zu- und Abführung des Druckmediums in die Hubräume (28, 29) des Zylinders (30) die Kolbenstange (21) mit Kanälen (26, 27) versehen ist, wobei jeweils ein Kanal mit einem Hubraum (28, 29) verbunden ist.

2. Transportvorrichtung nach Anspruch 1, dadurch gekennzeichnet, daß die Kolbenstange (21) einerseits in einem Lager (22), durch das das Druckmedium zugeführt wird, und andererseits in dem Kolben (30) gelagert ist und ein weiteres Lager (37), das auf der Gleitschiene (35) verschiebbar ist und beim Ausschieben des Zylinders (31) über einen Teil des Weges mitgenommen wird, die Kolbenstange (21) auf etwa halber Länge bei ausgeschobenem Zylinder (31) abstützt.

3. Transportvorrichtung nach einem der Ansprüche 1 oder 2, dadurch gekennzeichnet, daß Umlenkräder (51, 52) für den Seilzug (5) auf dem Zylinder (31) angeordnet sind und der Schlitten (4) an einem Trum des Seilzuges (5) zwischen den Umlenkrädern 51, 52) befestigt ist, wobei die Enden des Seilzuges (5) an Befestigungseinrichtungen (55) gespannt festgehalten werden, die mit dem Rohr (1) fest verbunden sind.

## Claims

1. Conveyor device in a tube, more especially a torpedo tube, for loading and unloading operations, including
a) a receiving slide carrier (4), which is displaceable in the tube (1) substantially over the entire length in the axial direction,
b) a driving device for driving the slide carrier (4), which is disposed internally of the tube (1),
c) the driving device being a piston-and-cylinder unit (2), which is disposed parallel to the axis of the tube (1) and is loadable in both axial directions, and
d) the piston-and-cylinder unit (2) being connected to the slide carrier (4), via a cable line (5), in such a manner that an upstroke movement of the piston-and-cylinder unit (2) produces a greater lifting movement of the slide carrier (4),
characterised in that
e) the piston rod (21) of the piston-and-cylinder unit (2) is securely disposed in the tube (1) close to its inner end (12), and the cylinder (31) is displaceable on the piston rod (21),
f) the cylinder (31) is profiled on its face orientated towards the circumference of the tube and is displaceably guided along a slide (35),
g) the cylinder (31) is profiled on its surface orientated towards the centre of the tube and is adapted as a slide (34) for the displacement of the slide carrier (4) along the cylinder (31),
h) in the cylinder (31), a piston displacement area (28, 29) is disposed in front of and behind the piston (30), which is securely connected to the fixed piston rod (21), and
i) the piston rod (21) is provided with channels (26, 27) for the supply and discharge of the pressure medium into and from the piston displacement areas (28, 29) of the cylinder (31), each channel being connected to a respective lifting chamber (28, 29).

2. Conveyor device according to claim 1, characterised in that one end of the piston rod (21) is mounted in a bearing (22), through which the pressure medium is supplied, and the other end of the piston rod is mounted in the piston (30), and an additional bearing (37), which is displaceable on the slide bar (35) and is carried along a portion of the path during the slide-push-out movement of the cylinder (31), supports the piston rod (21) over substantially half the length when the cylinder (31) is in its pushed-out position.

3. Conveyor device according to one of claims 1 or 2, characterised in that guide wheels (51, 52) for the cable line (5) are disposed on the cylinder (31), and the slide carrier (4) is secured on a section of the cable line (5) between the guide wheels (51, 52), the ends of the cable line (5) being retained in a tensioned manner on securing means (55), which are securely connected to the tube (1).

## Revendications

1. Dispositif de transport dans un tube, en particulier un tube pour torpilles pour des opérations de chargement et de déchargement, comprenant :
a) un chariot support (4) qui est mobile dans le tube (1) sensiblement sur la totalité de la longueur, dans le sens axial,
b) un dispositif d'entraînement pour le chariot (4), qui est disposé à l'intérieur du tube (1),
c) le dispositif d'entraînement étant une unité de piston et cylindre (2) qui est disposée parallèlement à l'axe du tube (1) et qui peut être sollicitée dans les deux directions axiales, et
d) l'unité de piston et cylindre (2) étant reliée au chariot (4) par l'intermédiaire d'un câble de transmission (5) de telle manière qu'une course de l'unité de piston et cylindre (2) provoque une plus grande course du chariot (4),
caractérisé en ce que
e) la tige de piston (21) de l'unité de piston et cylindre (2) est disposée fixe dans le tube (1) à proximité de l'extrémité interne (12) de celui-ci et que le cylindre (31) peut coulisser sur la tige de piston (21),
f) le cylindre (31) est profilé sur son côté tourné vers la circonférence du tube et qu'il est guidé mobile sur une glissière (35),
g) le cylindre (31) est profilé sur son côté tourné vers le milieu du tube et qu'il est configuré sous la forme d'une glissière (34) pour le déplacement du chariot (4) sur le cylindre (31),
h) un espace libre (28, 29) est chaque fois prévu dans le cylindre (31) devant et derrière le piston (30) fermement relié à la tige de piston (21) fixe, et
i) en ce que, pour l'amenée et l'évacuation du moyen de pression dans les espaces libres (28, 29) du cylindre (30), la tige de piston (21) est munie de canaux (26, 27), un canal étant chaque fois relié à un espace libre (28, 29).

2. Dispositif de transport selon la revendication 1, caractérisé en ce que la tige de piston (21) est montée d'une part dans un support (22), par l'intermédiaire duquel le moyen de pression est amené, et d'autre part dans le piston (30) et en ce qu'un autre support (37), qui est mobile sur la glissière (35) et qui, lors de la sortie du cylindre (31) est entraîné sur une partie du trajet, soutient la tige de piston (21) sur à peu près la moitié de la longueur lorsque le cylindre (31) est sorti.

3. Dispositif de transport selon l'une quelconque des revendications 1 ou 2, caractérisé en ce que des poulies de renvoi (51, 52) pour le câble de transmission (5) sont disposées sur le cylindre (31) et en ce que le chariot (4) est fixé à un brin du câble de transmission (5) entre les poulies de renvoi (51, 52), les extrémités du câble de transmission (5) étant maintenues tendues dans des dispositifs de fixation (55), qui sont reliés fermement au tube (1).
